# EUROPÄISCHE PATENTSCHRIFT

(11) **EP 1 829 788 B1**
(45) Veröffentlichungstag und Bekanntmachung des Hinweises auf die Patenterteilung: **18.05.2011**
(21) Anmeldenummer: 07003464.0
(22) Anmeldetag: 20.02.2007
(51) Int. Cl.: B65D 19/44

(54) **Ladegutträger**
Cargo carrier
Support de matériaux de chargement

(30) Priorität: 03.03.2006 AT 1612006 U; 03.03.2006 AT 3662006
(43) Veröffentlichungstag der Anmeldung: 05.09.2007
(73) Patentinhaber: Wüster, Heinrich, 6460 Imst/Tirol (AT)
(72) Erfinder: Wüster, Heinrich, 6460 Imst/Tirol (AT)
(74) Vertreter: Grabherr, Claudia

(56) Entgegenhaltungen:
- EP-A1- 0 411 391
- DE-U1- 9 217 672
- US-A- 3 643 812
- US-A- 4 667 823

## Beschreibung

Die Erfindung bezieht sich auf einen Ladegutträger für die Handhabung von stehend angeordneten, länglichen Ladegutstücken mittels eines Hubstaplers.

Es sind Ladegutträgerbekannt, bei denen die Standelemente, die für die Abstützung des Ladegutträgers auf dem Boden einer Lagerhalle oder auf der Ladefläche eines Lastfahrzeuges vorgesehen sind, durch größere Zwischenräumevon einander getrennt sind und bei denen am oberen Ende der Standelemente eine Plattform für die Aufnahme des Ladegutes angeordnet ist.

Derartige Ladegutträger sind zumeist als flache Transportpaletten ausgebildet, auf denen in Kisten oder Schachteln verpacktes Ladegut übereinandergestapelt wird. Die beladene Transportpalette ist um die Höhe der Transportpalette höher, als das auf Ihr gestapelte Ladegut. Die beladene Trensportpalette wird mit Hilfe eines Hubstaplers, der mit seinen Gabeln in die zwischen den Standelementen vorgesehenen Zwischenräume eingreift, angehoben und zum jeweils vorgesehenen Transportfahrzeug transportiert und dort auf dessen Ladefläche abgesetzt.

Die meisten flachen Transportpaletten entsprechen in ihren Größenabmessungen der als Europalette bekannten Flachpalette mit einer Länge von 1200 mm, einer Breite von 800 mm und einer Höhe von 144 mm.

Bei den verschiedenen Transportfahrzeugen ist die maximal zur Verfügung stehende Ladehöhe begrenzt. Der auf der Plattform einer Flachpalette gebildete Ladegutstapel muss daher stets um die Palettenhöhe kleiner sein als die beim jeweiligen Transportfahrzeug maximal zur Verfügung stehende Ladehöhe. Diese Begrenzung der Beladungshöhe der Flachpaletten ist bei sehr vielen Ladegütern ohne Schwierigkeiten einzuhalten.

Für den Transport von länglichen Ladegutstücken können die bekannten Flachpaletten nur dann eingesetzt werden, wenn die länglichen Ladegutstücke inklusive Verpackung kürzer sind als die Palettenlänge bzw. Palettenbreite, sodass die länglichen Ladegutstücke auf der Flachpalette liegend transportiert werden können.

Für den Transport von länglichen Ladegutstücken, die länger als die Palettenlänge einer Flachpalette sind, können daher die bekannten, mit Hilfe eines Hubstaplers umsetzbaren Flachpaletten nicht eingesetzt werden.

Aus der DE 9217672 U ist ein Ladegutträger für die Handhabung von Ladegutstücken mittels eines Hubstaplers gemäß dem Oberbegriff des Anspruchs 1 bekannt.

Aus der US 3,643,812 A1 ist ein mit der Hand zu transportierender Probenröhchenständer aus Kunststoff bekannt, in dem die Probenröhrchen dicht nebeneinander stehend angeordnet sind. Der Probenröhrchenständer besitzt einen wannenförmigen Unterteil, in dessen Boden viereckige, becherförmige Vertiefungen dicht nebeneinander angeordnet sind, in denen die unteren Enden der Probenröhrchen aufgenommen sind. Der Probenröhrchenständer besitzt weiters einen auf den oberen Rand des wannenförmigen Unterteiles aufgesetzten und mit diesem über Rastverbindungen starr verbundenen Deckel, indem Durchtrittsöfnungen für die Hälse der Probenröhrchen dicht nebeneinander angeordnet sind. Der Probenröhrchenständer aus Kunststoff kann zusammen mit dem in ihm stehend angeordnetenProbenröhrchen zum Sterilisieren in einen Autoklaven angesetzt werden, ohne dass beim Sterilisieren im Autoklaven der aus Kunststoff bestehende Probentöhrchenständer beschädigt oder verformt wird.

Aufgabe der Erfindung ist es, einen mit Hilfe eines Hubstaplers umsetzbaren Ladegutträger anzugeben, auf dem längliche Ladegutstücke stehend angeordnet befördert werden können.

Als Lösung wird ein Ladegutträger vorgeschlagen, erfindungsgemäß dadurch gekennzeichnet dass ein durch die Hubgabel eines Hubstaplers handhabbarer Unterteil vorgesehen ist, der die unteren Enden der stehend angeordneten Ladegutstücke aufnimmt, dass der Unterteil mit einer ebenen Plattform und mit von dieser nach unten vorstehenden Standelementen versehen ist, dass die Standelemente weit auseinander liegend angeordnet sind und die unteren Enden der Ladegutstücke aufnehmende, untere Stützelemente enthalten dass zwischen den Standelementen von der ebenen Plattform nach oben abgeschlossene Zwischenräume für die Aufnahme der Hubgabel eines Hubstaplersangeordnet sind, dass ein über den Unterteil nach oben vorstehender, als Stützkörper für die stehend angeordneten Ladegutstücke ausgebildeter Oberteil vorgesehen ist und dass am oberen Ende des Oberteiles die stehend angeordneten Ladegutstücke jeweils umgreifende, ringförmige, obere Stützelemente für die Ladegutstücke vorgesehen sind.

Diese Ausbildung ermöglicht den stehenden Transport von länglichen Ladegutstücken in einem mittels Hubstapler handhabbaren Ladegutträger. Die zu transportierenden, länglichen Ladegutstücke sind beim erfindungsgemäßen Ladegutträger stehend angeordnet. Sie stehen In den unteren Stützelementen des Ladegutträgers, welche in den weit auseinander liegenden, im Unterteil des Ladegutträgers ausgebildeten Standelementen des Ladegutträgers knapp über der Unterseite des Ladegutträgers angeordnete sind. Sie durchsetzen die In einem größeren Abstand oberhalb der Plattform des Unterteiles angeordneten, ringförmigen, oberen Stützelemente des Ladegutträgers, welche am oberen Ende des Oberteiles des Ladegutträgers angeordnet sind und die stehend angeordneten, länglichen Ladegutstücke seitlich abstützen. Dadurch können auch relativ lange bzw. schwere, oder kopflastige, längliche Ladegutstücke zuverlässig in ihrer stehenden Position gehalten werden. Die oberen Stützelemente sind ringförmig ausgebildet und umgreifen des jeweilige, stehend angeordnete, längliche Ladegutstück. Die oberen Stützelemente können ein inneres Lumen besitzen, das eng an den Querschnitt der länglichen Ladegutstücke angepasst ist.

Die maximale Länge der im erfindungsgemäßen Ladegutträger stehend transportierbaren, länglichen Ladegutstücke ist nur mehr um die Bodenwandstärke des Ladegutträgers kürzer als die beim Transport per LKW bzw. Bahn vorgegebene, maximal zur Verfügung stehende Ladehöhe.

Der erfindungsgemäße Ladegutträger kann nicht nur mit Hilfe eines Hubstaplers in einfacher Weise angehoben und umgesetzt werden, sondern auch als transportabler Präsentadionsständer für die von ihm getragenen, stehend angeordneten, länglichen Ladegutstücke eingesetzt werden.

Gemäß einem weiteren Merkmal der Erfindung kann vorgesehen sein, dass die im Unterteil des Ladegutträgers angeordneten Standelemente als Standfüße ausgebildet sind, die jeweils ein unteres Stützelement für die stehend angeordneten Ladegutstücke enthalten, und dass im Oberteil des Ladegutträgers über Jedem Standfuß ein ringförmiges, oberes Stützelement für die stehend angeordneten Ladegutstücke vorgesehen ist.

Diese Ausbildung ist bei länglichen Ladegutstücken von Vorteil, bei denen an ein stabförmiges, unteres Ende ein gegenüber diesem seitlich ausladender Hauptkörper anschließt. Diese länglichen Ladegutstücke sind mit ihren stabförmigen Endabschnitten auf den, in die Standfüße eingelassenen, nur knapp über der Unterseite der Standfüße angeordneten, unteren Stützelementen abgestützt. Sie sind in den durch die Standfüße vorgegebenen Seitenabständen nebeneinander angeordnet und werden in diesen Seitenabständen durch die oberen Stützelemente des Ladegutträgers in ihrer stehenden Position gehalten.

Gemäß einem weiteren Merkmal der Erfindung kann vorgesehen sein, dass die jeweils ein unteres Stützelement enthaltenden Standfüße in nebeneinanderliegenden Längsreihen angeordnet sind, zwischen denen von der ebenen Plattform nach obenabgeschlossen, für die Aufnahme der Hubgabel eines Hubstaplers vorgesehene Zwischenräume angeordnet sind.

Bei dieser Ausbildung sind die Längsreihen der Standfüße weit auseinander liegend angeordnet und im Unterteil des Ladegutträgers durch die für die Aufnahme der Hubgabel eines Hubstaplers vorgesehenen Zwischenräume von einander getrennt. Die stehend angeordneten, länglichen Ladegutstücke stützen sich mit ihren unteren Enden auf den in den Standfüßen angeordneten, unteren Stützelementen des Ladegutträgers am Ladegutträger ab und werden von den am oberen Ende des Oberteiles des Ladegutträgers angeordneten, ringförmigen, oberen Stützelementen des Ladegutträgers in ihrer stehenden Position gehalten. Der erfindungsgemäße Ladegutträger kann in seinem Unterteil in jeder Längsreihe jeweils drei oder mehrere Standfüße aufweisen, die jeweils ein in den Standfuß eingelassenes, unteres Stützelement enthalten, und am oberen Ende seines Oberteiles mit drei oder mehreren, in einer Reihe mit Abstand hintereinander angeordneten, ringförmigen, oberen Stützelemeten versehen sein, die über den unteren Stützelementen angeordnet sind.

Gemäß einem weiteren Merkmal der Erfindung können die In einer Längsreihe angeordneten, jeweils ein unteres Stützelement enthaltenden Standfüße an ihrer Unterseite durch eine sich entlang der Längsreihe erstreckende Gleitkufe miteinander verbunden sein.

Gemäß einem weiteren Merkmal der Erfindung kann vorgesehen sein, dass die im Unterteil des Ladegutträgers angeordneten Standelemente als Längsbalkenausgebildet sind, die in Längsrichtung hintereinander angeordnete,untere Stützelemente für die stehend angeordneten Ladegutstücke enthalten, und dass im Oberteil des Ladegutträgers in zu den Längsbalken parallel verlaufenden Längsreihen angeordnete, ringförmige, obere Stützelemente für die stehend angeordneten Ladegutstücke vorgesehen sind.

Bei dieserAusbildung sind die als Längsbalken ausgebildeten Standelemente weit auseinander liegend angeordnet und im Unterteil des Ladegutträgers durch die für die Aufnahme der Hubgabei eines Hubstaplers vorgesehenen Zwischenräume von einander getrennt. Diese Ausbildung ermöglicht eine In Längsrichtung der Längsbalken enge Aufeinanderfolge der in die Längsbalken eingelassenen, unteren Stützelemente, denen im Oberteil des Ladegutträgers eine den Längsabständen der untere Stützelemente entsprechende Längsreihe von oberen stützelementen zugeordnet ist.

Gemäß einem weiteren Merkmal der Erfindung kann vorgesehen sein, dass im Unterteil des Ladegutträgers die von der ebenen Plattform nach unten vorstehenden Längsbalken nach oben offene Längskanäle enthalten und dass auf der Plattform eine ebene Distanzplatte angeordnet ist, die den unteren Stützelementen zugeordnete Durchtrittsöffnungen für die unteren Endabschnitte der stehend angeordneten Ladegutstücke enthält.

Gemäß einem weiteren Merkmal der Erfindung kann vorgesehen sein, dass eine vorzugsweise aus Wellkarton bestehende Schachtel vorgesehen ist, die einen nach oben offenen Schachtelkörper besitzt, der den durch die Hubgabel eines Hubstaplers handhabbaren Unterteil und den Großteil des über diesen nach oben vorstehenden Oberteiles bildet, und einen auf den Schachtelkörper aufsetzbaren Schachteldeckel besitzt, der die ringförmigen, oberen Stützelemente für die stehend angeordneten Ladegutstücke enthält.

Gemäß einem weiteren Merkmal der Erfindung kann vorgesehen sein, dass der Boden des Schachtelkörpers als eine mit nach unten vorstehenden Standelementen versehene, ebene Plattform ausgebildet ist, die die zwischen den Standelementen angeordneten, für die Aufnahme der Hubgabel eines Hubstaplers vorgesehenen Zwischenräume nach oben abschließt, dass die in den Standelementen angeordneten, die unteren Enden der Ladegutstücke aufnehmenden, unteren Stützelemente als nach oben offene Ausnehmungen des Schachtelkörperbodens ausgebildet sind und dass eine auf dem Schachtelkörperboden aufliegende, ebene Distanzplatte vorgesehen ist, die über den unteren Stützelementen angeordnete Durchtrittsöffnungen für die unteren Endabschnitte der stehend angeordnete Ladegutstücke besitzt.

Nachstehend wird die Erfindung anhand von in den Zeichnungen dargestellten Ausführungsbeispielen näher erläutert. In den Zeichnungen zeigen:
- Fig. 1: einen Ladegutträger in einem zu seiner Längsachse parallelen, vertikalen Schnitt,
- Fig. 2: den Ladegutträger der Fig. 1 in einem zu seiner Quersachse parallelen, vertikalen Schnitt,
- Fig. 3: einen als Faltschachtel ausgebildeten Ladegutträger In einem vertikalen Schnitt

Die Figuren 1 und 2 zeigen einen Ladegutträger 1 für stehend angeordnete, längliche Ladegutstücke 2. Der Ladegutträger 1 weist in drei Längsreihen angeordnet Standfüße 3 und eine am oberen Ende der Standfüße 3 angeordnete, ebene Plattform 4 auf. Die Längsreihen sind durch zwei Zwischenräume getrennt, in die ein Hubstapler mit seiner Hubgabel eingreifen kann.

Die länglichen Ladegutstücke 2 stehen mit ihren unteren, stabförmigen Endabschnitten 5 in nach oben offenen Ausnehmungen 6, die sich durch die Plattform 4 hindurch nach unten bis in die Standfüße 3 erstrecken. Der Boden 7 der Ausnehmungen 6 bildet jeweils ein unteres Stützelement, auf dem ein stehendes längliches Ladegutstück angeordnet ist.

Der Ladegutträger 1 besitzt einen über die Plattform 4 nach oben vorstehenden Ladegutstützkörper 8 mit einer oberhalb der Plattform 4 angeordneten horizontalen Decke 9. In dieser sind oberhalb der Standfüße 3 Durchbrüche 10 vorgesehen, die jeweils von einem im darunterliegenden Standfuß 3 stehend abgestützten, länglichen Ladegutstück 2 durchsetzt werden. Die Durchbrüche 10 bilden jeweils an die Außenseiten der länglichen Ladegutstücke 2 angepasste, ringförmige, obere Stützelemente, an denen sich die stehend angeordneten, länglichen Ladegutstücke 2 seitlich abstützen.

Fig. 3 zeigt einen als zweiteilige Faltschachtel ausgebildeten Ladegutträger 11, der mit drei durch Zwischenräume seitlich getrennten, als Längsbalken 12 ausgebildeten Standelementen am Boden aufsteht und eine am oberen Ende der Längsbalken 12 angeordnete, ebene Plattform 13 besitzt. In die die Längsbalken 12 trennenden Zwischenräume kann ein Hubstapler mit seiner Hubgabel eingreifen.

In den drei Längsbalken 12 sind nach oben offene Längskanäle 14 vorgesehen, die sich durch die Plattform 13 hindurch nach oben erstrecken. Die Standelemente 12 und die diesen miteinander verbindende Plattform 13 sind im unteren Schachtelkörper 15, der zweiteilige Faltschachtel ausgebildet. Der untere Schachtelkörper 15 steht mit seinen Seitenwänden 16 über die Plattform 13 nach oben vor. Auf der Plattform 13 liegt eine als Einlegeboden ausgebildete, ebene Distanzplatte 17, die die nach oben offenen Längskanäle 14 überdeckt. In der Distanzplatte 17 sind über jedem Längskanal 14 mehrere, in Längsrichtung mit Abstand aufeinanderfolgende Durchtrittsöffnungen 18 für die unteren Endabschnitte 5 der stehend angeordneten, länglichen Ladegutstücke 2 vorgesehen. Auf den unteren Schachtelkörper 15 ist ein Schachteldeckel 19 aufgesetzt. In diesem sind mehrere Durchbrüche 20 vorgesehen, die jeweils oberhalb einer Durchtrittsöffnung 18 der Distanzplatte 17 angeordnet sind. Die Durchbrüche 20 bilden jeweils an die Außenseiten der länglichen Ladegutstücke 2 angepasste, ringförmige, obere Stützelemente, an denen sich die in den Durchtrittsöffnungen 18 der Distanzplatte 17 stehend angeordneten, länglichen Ladegutstücke 2 seitlich abstützen.

## Patentansprüche

1. Ladegutträger (1, 11) für die Handhabung von stehend angeordneten, länglichen Ladegutstücken (2) mittels Hubstapler, ein durch die Hubgabel eines Hubstaplers handhabbarer Unterteil vorgesehen ist, der die unteren Enden (5) der stehend angeordneten Ladegutstücke (2) aufnimmt, ***dadurch gekennzeichnet, dass*** der Unterteil mit einer ebenen Plattform (4, 13) ünd mit von dieser nach unten vorstehenden Standelementen (3, 12) versehen ist,dass die Standelemente (3, 12) weit auseinander liegend angeordnete sind und die unteren Enden (5) der Ladegutstücke (2) aufnehmende, untere Stützelemente (6) enthalten, dass zwischen den Standelementen (3, 12) von der ebenen Plattform (4, 13) nach oben abgeschlossene Zwischenräume für die Aufnahme der Hubgabel eines Hubstaplers angeordnet sind, dass ein über den Unterteil nach oben vorstehender, als Stützkörper für die stehend angeordneten Ladegutstücke (2) ausgebildeter Oberteil vorgesehen ist und dass am oberen Ende des Oberteiles die stehend angeordneten Ladegutstücke (2) jeweils umgreifende, ringförmige, obere Stützelemente (10, 20) für die Ladegutstücke (2) vorgesehen sind.

2. Ladegutträger nach Anspruch 1, ***dadurch gekennzeichnet*, dass** die im Unterteil angeordneten Standelementeals Standfüße (3) ausgebildet sind, die jeweils ein unteres Stützelement (6) für die stehend angeordneten Ladegutstücke (2) enthalten, und dass im Oberteil über jedem Standfuß (3) ein ringförmiges, oberes Stützelement (10) für die stehend angeordneten Ladegutstücke (2) vorgesehen ist.

3. Ladegutträger nach Anspruch 2, ***dadurch gekennzeichnet*, dass** die jeweils ein unteres Stützelement (6) enthaltenden Standfüße (3) in nebeneinanderliegenden Längsreihen angeordnet sind, zwischen denen von der ebenen Plattform (4) nach oben abgeschlossene, für die Aufnahme der Hubgabel eines Hubstaplers vorgesehene Zwischenräume angeordnet sind.

4. Ladegutträger nach Anspruch 3, ***dadurch gekennzeichnet*, dass** die in einer Längsreihe angeordneten, jeweils ein unteres Stützelement (6) enthaltenden Standfüße (3) an ihrer Unterseite durch eine sich entlang der Längsreihe erstreckende Gleitkufe miteinander verbunden sind.

5. Ladegutträger nach Anspruch 1, ***dadurch gekennzeichnet*, dass** die im Unterteil angeordneten Standelemente als Längsbalken (12) ausgebildet sind, die in Längsrichtung hintereinander angeordnete, untere Stützelemente für die stehend angeordneten Ladegutstücke (2) enthalten, und dass im Oberteil in zu den Längsbalken (12) parallel verlaufenden Längsreihen angeordnete, ringförmige, obere Stützelemente (20) für die stehend angeordneten Ladegutstücke (2) vorgesehen sind.

6. Ladegutträger nach Anspruch 5, ***dadurch gekennzeichnet*, dass** im Unterteil die von der ebenen Plattform (13) nach unten vorstehenden Längsbalken (12) nach oben offene Längskanäle (14) enthalten und dass auf der Plattform (13) eine ebene Distanzplatte(17) angeordnet ist, die den unteren Stützelementen zugeordnete Durchtrittsöffnungen (18) für die unteren Endabschnitte (5) der stehend angeordneten Ladegutstücke (2) enthält.

7. Ladegutträger nach einem der Ansprüche 1 bis 6, ***dadurch gekennzeichnet,* dass** die in den Standelementen (3, 12) angeordneten, unteren Stützelemente als nach oben offene Ausnehmungen der Standelemente (3, 12) ausgebildet sind.

8. Ladegutträger nach einem der Ansprüche 1 bis 5, ***dadurch gekennzeichnet,* dass** im Unterteil eine auf der ebenen Plattform (13) aufliegende, ebene Distanzplatte (17) vorgegeben ist, die über den unteren Stützelementen angeordnete Durchtrittsöffnungen (18) für die unteren Endabschnitte (5) der stehend angeordnete Ladegutstücke (2) besitzt

9. Ladegutträger nach einem der Ansprüche 1-8, ***dadurch gekennzeichnet,* dass** eine vorzugsweise aus Wellkarton bestehende Schachtel vorgesehen ist, die einen nach oben offenen Schachtelkörper (15) besitzt, der den durch die Hubgabel eines Hubstaplers handhabbaren Unterteil und den Großteil des über diesen nach oben vorstehenden Oberteiles bildet, und einen auf den Schachtelkörper (15) aufsetzbaren Schachteldeckel (19) besitzt, der die ringförmigen, oberen Stüfzelemente (10, 20) für die stehend angeordneten Ladegutstücke (2) enthält.

10. Ladegutträger nach Anspruch 9, ***dadurch gekennzeichnet* dass** der Boden des Schachtelkörpers (15) als eine mit nach unten vorstehenden Standelementen (3, 12) versehene, ebene Plattform (4, 13) ausgebildet ist, die die zwischen den Standelementen (3, 12) angeordneten, für die Aufnahme der Hubgabel eines Hubstaplers vorgesehenen Zwischenräume nach oben abschließt, dass die In den Standelementen (3, 12) angeordneten, die unteren Enden (5) der Ladegutstücke (2) aufnehmenden, unteren Stützelemente als nach oben offene Ausnehmungen des Schachtelkörperbodens ausgebildet sind und dass eine auf dem Schachtelkörperboden aufliegende, ebene Distanzplatte (17) vorgesehen ist, die über den unteren Stützelementen angeordnete Durchtrittsöffnungen (18) für die unteren Endabschnitte (5) der stehend angeordnete Ladegutstücke (2) besitzt.

## Claims

1. Cargo carrier (1, 11) for manipulating elongate pieces of cargo (2) which are arranged in an upright manner by means of a fork lift truck, there being provided a lower portion which can be manipulated by the lifting fork of a fork lift truck and which receives the lower ends (5) of the pieces of cargo (2) which are arranged in an upright manner, **characterised in that** the lower portion is provided with a flat platform (4, 13) and with standing elements (3, 12) which protrude downwards therefrom, **in that** the standing elements (3, 12) are arranged with significant spacing from each other and the lower ends (5) of the pieces of cargo (2) contain receiving lower support elements (6), **in that** there are arranged between the standing elements (3, 12) intermediate spaces which are terminated in an upward direction by the flat platform (4, 13) for receiving the lifting fork of a fork lift truck, **in that** there is provided an upper portion which protrudes upwards above the lower portion and which is constructed as a supporting member for the pieces of cargo (2) which are arranged in an upright manner, and **in that** at the upper end of the upper portion there are provided for the pieces of cargo (2) annular upper support elements (10, 20) which in each case engage around the pieces of cargo (2) which are arranged in an upright manner.

2. Cargo carrier according to claim 1, **characterised in that** the standing elements which are arranged in the lower portion are constructed as standing feet (3) which each contain a lower support element (6) for the pieces of cargo (2) which are arranged in an upright manner, and **in that** in the upper portion above each standing foot (3) there is provided an annular upper support element (10) for the pieces of cargo (2) which are arranged in an upright manner.

3. Cargo carrier according to claim 2, **characterised in that** the standing feet (3) which each contain a lower support element (6) are arranged in adjacent longitudinal rows, between which there are arranged intermediate spaces which are terminated upwards by the flat platform (4) and which are provided for receiving the lifting fork of a fork lift truck.

4. Cargo carrier according to claim 3, **characterised in that** the standing feet (3) which are arranged in a longitudinal row and which each contain a lower support element (6) are connected to each other at the lower side thereof by means of a runner which extends along the longitudinal row.

5. Cargo carrier according to claim 1, **characterised in that** the standing elements which are arranged in the lower portion are constructed as elongate bars (12) which contain lower support elements, which are arranged one behind the other in the longitudinal direction, for the pieces of cargo (2) arranged in an upright manner, and **in that** in the upper portion there are provided annular upper support elements (20), arranged in longitudinal rows extending parallel with the elongate bars (12), for the pieces of cargo (2) which are arranged in an upright manner.

6. Cargo carrier according to claim 5, **characterised in that** in the lower portion the elongate bars (12) which protrude downwards from the flat platform (13) contain upwardly open elongate channels (14), and **in that** there is arranged on the platform (13) a flat spacing plate (17) which contains through-openings (18) which are associated with the lower support elements for the lower end portions (5) of the pieces of cargo (2) which are arranged in an upright manner.

7. Cargo carrier according to any one of claims 1 to 6, **characterised in that** the lower support elements which are arranged in the standing elements (3, 12) are constructed as upwardly open recesses of the standing elements (3, 12).

8. Cargo carrier according to any one of claims 1 to 5, **characterised in that** there is provided in the lower portion a flat spacing plate (17) which rests on the flat platform (13) and which has through-openings (18) which are arranged above the lower support elements for the lower end portions (5) of the pieces of cargo (2) which are arranged in an upright manner.

9. Cargo carrier according to any one of claims 1 to 8, **characterised in that** there is provided a box which preferably.comprises corrugated cardboard and which has an upwardly open box member (15), which forms the lower portion which can be manipulated by the lifting fork of a fork lift truck and the majority of the upper portion which protrudes upwards thereabove, and a box lid (19) which can be placed on the box member (15) and which contains the annular upper support elements (10, 20) for the pieces of cargo (2) which are arranged in an upright manner.

10. Cargo carrier according to claim 9, **characterised in that** the base of the box member (15) is constructed as a flat platform (4, 13) which is provided with downwardly protruding standing elements (3, 12) and which upwardly terminates the intermediate spaces which are arranged between the standing elements (3, 12) and which are provided for receiving the lifting fork of a fork lift truck, **in that** the lower support elements which are arranged in the standing elements (3, 12) and which receive the lower ends (5) of the pieces of cargo (2) are constructed as upwardly open recesses of the box member base, and **in that** there is provided a flat spacing plate (17) which rests on the box member base and which has through-openings (18) which are arranged above the lower support elements for the lower end portions (5) of the pieces of cargo (2) which are arranged in an upright manner.

## Revendications

1. Support (1, 11) de marchandise pour la manipulation de pièces (2) de marchandise oblongues et disposées debout, au moyen d'un chariot élévateur, dans lequel il est prévu une partie inférieure qui peut être manipulée par la fourche élévatrice d'un chariot élévateur et qui reçoit les extrémités (5) inférieures des pièces (2) de marchandise disposées debout, **caractérisé en ce que** la partie inférieure est pourvue d'une plate-forme (4, 13) plane et d'éléments (3, 12) d'assiette en saillie vers le bas à partir de celle-ci, **en ce que** les éléments (3, 12) d'assiette sont disposés en étant loin les uns des autres et comportent des éléments (6) inférieurs d'appui et recevant les extrémités (5) inférieures des pièces (2) de marchandise, **en ce qu'**entre les éléments (3, 12) d'assiette sont disposés, pour la réception de la fourche élévatrice d'un chariot élévateur, des espaces intermédiaires fermés vers le haut par la plate-forme (4, 13) plane, **en ce qu'**il est prévu une partie supérieure en saillie vers le haut au-dessus de la partie inférieure et constituée en corps d'appui pour les pièces (2) de marchandise disposées debout et **en ce qu'**à l'extrémité supérieure de la partie supérieure sont prévus des éléments (10, 20) supérieurs annulaires d'appui des pièces (2) de marchandise, qui entourent respectivement les pièces (2) de marchandise disposées debout.

2. Support de marchandise suivant la revendication 1, **caractérisé en ce que** les éléments d'assiette disposés dans la partie inférieure sont constitués sous la forme de pieds (3) d'assiette qui comportent respectivement un élément (6) inférieur d'appui des pièces (2) de marchandise disposées debout et **en ce que** dans la partie supérieure il est prévu, au dessus de chaque pied (3) d'assiette, un élément (10) supérieur annulaire d'appui des pièces (2) de marchandise disposées debout.

3. Support de marchandise suivant la revendication 2, **caractérisé en ce que** les pieds (3) d'assiette comportant respectivement un élément (6) inférieur d'appui sont disposés en rangées longitudinales les unes à côté des autres, entre lesquelles sont disposés des espaces intermédiaires fermés vers le haut par la plate-forme (4) plane et prévus pour la réception de la fourche élévatrice d'un chariot élévateur.

4. Support de marchandise suivant la revendication 3, **caractérisé en ce que** les pieds (3) d'assiette, disposés dans une rangée longitudinale et comportant respectivement un élément (6) inférieur d'appui, sont reliés entre eux sur leur côté inférieur par un patin s'étendant le long de la rangée longitudinale.

5. Support de marchandise suivant la revendication. 1, **caractérisé en ce que** les éléments d'assiette disposés dans la partie inférieure sont constitués sous la forme de longerons (12) qui comportent des éléments inférieurs d'appui des pièces (2) de marchandise disposées debout, ces éléments étant disposés les uns derrière les autres dans la direction longitudinale, et **en ce que**, dans la partie supérieure il est prévu des éléments (20) supérieurs annulaires d'appui des pièces (2) de marchandise disposées debout, ces éléments étant disposés en des rangées longitudinales s'étendant parallèlement aux longerons (12).

6. Support de marchandise suivant la revendication 5, **caractérisé en ce que**, dans la partie inférieure, les longerons (12) en saillie vers le bas de la plate-forme (13) plane comportent des canaux (14) longitudinaux ouverts vers le haut et **en ce qu'**il est disposé sur la plate-forme (13) une plaque (17) plane d'entretoisement, qui comporte des ouvertures (18), associées aux éléments inférieurs d'appui des sections (5) d'extrémité inférieures des pièces (2) de marchandise disposées debout.

7. Support de marchandise suivant l'une des revendications 1 à 6, **caractérisé en ce que** les éléments inférieurs d'appui disposés dans les éléments (3, 12) d'assiette sont constitués sous la forme d'évidements ouverts vers le haut des éléments (3, 12) d'assiette.

8. Support de marchandise suivant l'une des revendications 1 à 5, **caractérisé en ce que**, dans la partie inférieure, est prévue une plaque (17) plane d'entretoisement reposant sur la plateforme (13) plane et ayant des ouvertures (18) disposées sur les éléments inférieurs d'appui des sections (5) inférieures d'extrémité des pièces (2) de marchandise disposées debout.

9. Support de marchandise suivant l'une des revendications 1 à 8, **caractérisé en ce qu'**il est prévu une boîte de préférence en carton ondulé, qui a un corps (15) de boîte, ouvert vers le haut, lequel forme une partie inférieure pouvant être manipulée par la fourche élévatrice d'un chariot élévateur et la grande partie de la partie supérieure en saillie vers le haut au dessus de celle-ci, et qui a un couvercle (19) de boîte pouvant être mis sur le corps (15) de boîte et comportant les éléments (10, 20) supérieurs annulaires d'appui des pièces (2) de marchandise disposées debout.

10. Support de marchandise suivant la revendication 9, **caractérisé en ce que** le fond du corps (15) de la boîte est constitué sous la forme d'une plate-forme (4, 13) plane, qui est munie d'éléments (3, 12) d'assiette en saillie vers le bas et qui ferme vers le haut des espaces intermédiaires prévus entre les éléments (3, 12) d'assiette pour la réception de la fourche élévatrice d'un chariot élévateur, **en ce que** les éléments inférieurs d'appui, disposés dans les éléments (3, 12) d'assiette et recevant les extrémités (5) inférieures des pièces (2) de marchandise, sont constitués sous la forme d'ouvertures ouvertes vers le haut du fond du corps de la boîte et **en ce qu'**il est prévu une plaque (17) d'entretoisement plane, reposant sur le fond du corps de la boîte et ayant les ouvertures (18) disposées au dessus des éléments inférieurs d'appui pour le passage des sections (5) inférieures d'extrémité des pièces (2) de marchandise disposées debout.
